# EUROPÄISCHE PATENTANMELDUNG

(11) **EP 0 635 237 A1**
(43) Veröffentlichungstag der Anmeldung: **25.01.1995**
(21) Anmeldenummer: 94111186.6
(22) Anmeldetag: 18.07.1994
(51) Int. Cl.: A47L 13/18

(54) **Reinigungshandschuh**

(30) Priorität: 21.07.1993 DE 9310921 U
(71) Anmelder: SCHÜTZ GmbH GERÄTEBAU REINIGUNGSMITTEL, D-97797 Wartmannsroth 2 (DE)
(72) Erfinder: Schütz, Harald, D-97755 Hammelburg (DE)
(74) Vertreter: Kurig, Thomas, Dipl.-Phys.

(57) **Zusammenfassung**

Gezeigt wird ein Reinigungshandschuh mit zwei aneinander befestigten Textilstoffen (2, 2'), von denen jeweils Florfäden (4) bzw. -fasern gegen eine zu reinigende Fläche abstehen, wobei die Textilstoffe an allen Randkanten mit Ausnahme eines Öffnungsbereichs (6) miteinander verbunden sind, wobei die Textilstoffe (2, 2') sich in einem dem Öffnungsbereich (6) gegenüberliegenden Randbereich (8) in der Breite verjüngen.

## Beschreibung

Die vorliegende Erfindung betrifft einen Reinigungshandschuh mit zwei aneinander befestigten Textilstoffen gemäß dem Oberbegriff des Anspruchs 1. Derartige Reinigungshandschuhe sind allgemein bekannt und im Einsatz.

Ferner sind aus der DE 38 24 369 A1, der US 46 70 930 und der US 48 27 535 bereits Reinigungshandschuhe von allgemein rechteckigem Aufbau bekannt.

Die bekannten Reinigungshandschuhe haben bevorzugt rechteckigen Zuschnitt und erlauben die Reinigung großflächiger ebener Bereiche. Die Reinigung von schwer zugänglichen Flächen bzw. Toträumen, Fugen und strukturierten Leisten ist dagegen mit herkömmlichen Reinigungshandschuhen nicht möglich, da der rechteckige Zuschnitt ein Eindringen bzw. Eingreifen in derartig unzugängliche Bereiche verhindert.

Aufgabe der vorliegenden Erfindung ist daher die Angabe eines Reinigungshandschuhs, der auch die Reinigung schwer zugänglicher Flächen, insbesondere von Fugen, Ausnehmungen und Vertiefungen ermöglicht.

Erfindungsgemäß wird ein Reinigungshandschuh mit zwei aneinander befestigten Textilstoffen vorgesehen, von denen jeweils Florfäden bzw. -fasern zur Anwendung gegen eine zu reinigende Fläche abstehen, wobei die Textilstoffe an allen Randkanten mit Ausnahme eines Öffnungsbereichs miteinander verbunden sind und sich in einem dem Öffnungsbereich gegenüberliegenden Randbereich in der Breite verjüngen.

Der erfindungsgemäße Reinigungshandschuh ist im Bereich der eingeführten Finger einer Hand des Benutzers zulaufend ausgebildet, so daß sich eine durch die Finger verstärkte zulaufende Spitze des Reinigungshandschuhs ergibt, mit der der Benutzer auch in schwer zugängliche Flächen bzw. Ausnehmungen und Vertiefungen eingreifen kann. Diese Flächen können mit dem erfindungsgemäßen Reinigungshandschuh wirksam gereinigt werden.

Es ist bevorzugt, daß die Textilstoffe in dem Randbereich zwei einander gegenüberliegende Schrägkanten aufweisen. Die Schrägkanten führen den durch die Hand gestreckten Reinigungshandschuh und erlauben die Reinigung insbesondere zulaufender Toträume.

Es ist ferner bevorzugt, daß die Schrägkanten sich in einem Winkel von etwa 70° bis 110°, bevorzugt etwa 80° bis 100° schneiden. Dieser Winkel erlaubt eine optimale Reinigungswirkung.

Es ist alternativ bevorzugt, daß die Textilstoffe im Randbereich abgerundet sind. Diese Ausführungsform ist bevorzugt, wenn entsprechend abgerundete Vertiefungen, Ausnehmungen und Fingen zu reinigen sind.

Es ist ferner bevorzugt, daß der verjüngte Randbereich in Längsrichtung etwa 20% bis 30% der Länge der Textilstoffe einnimmt. Dieses Verhältnis der Länge des Randbereichs zur Gesamtlänge des Reinigungshandschuhs ermöglicht einen ausreichenden Eingriff der Hand des Benutzers bei gleichzeitig ausreichender Verjüngung im Randbereich.

Schließlich ist es bevorzugt, daß der Endbereich etwa 5 bis 6 cm lang und etwa 13 bis 14 cm breit an seiner breitesten Stelle ist. Diese Abmessungen haben sich ebenfalls in der Praxis zum Zwecke einer besonders günstigen Reinigungswirkung als bevorzugt herausgestellt.

Ferner ist alternativ ein trapezförmiger Randbereich mit durch eine Anlagekante verbundenen Schrägkanten bevorzugt. Die Anlagekante schließt den Randbereich nach außen ab. Die Anlagekante hat beispielsweise eine Länge zwischen 1,7 und 3,4 cm und nimmt damit zwischen 10% und 25% der Breite des Handschuhs ein. Durch die Trapezform ist im äußeren Randbereich mehr Platz gegeben, die Herstellung ist vereinfacht und der Randbereich ist biegesteifer. Die Anlagekante erstreckt sich quer zur Längsrichtung des Handschuhs.

Weitere Vorteile, Merkmale und Anwendungsmöglichkeiten der vorliegenden Erfindung ergeben sich aus der nachfolgenden Beschreibung eines Ausführungsbeispiels in Verbindung mit der Zeichnung.

Fig. 1 zeigt eine Aufsicht auf eine Ausführungsform eines erfindungsgemäßen Reinigungshandschuhs.

Der in Fig. 1 gezeigte Reinigungshandschuh besteht aus zwei übereinanderliegenden, im wesentlichen kongruenten Textilstoffen 2 und 2', die an ihren Randkanten mit Ausnahme eines Öffnungsbereiches 6 durch Einfassen bzw. Endeln zusammengenäht sind, so daß sie im wesentlichen koplanar sind. Die Textilstoffe weisen randseitig im Öffnungsbereich jeweils einen Aufsatz 14 auf, der die Textilstoffe in diesem Öffnungsbereich verstärkt.

Dem Öffnungsbereich 6 gegenüberliegend sind zwei Schrägkanten 10, 12 ausgebildet, die einander gegenüberliegen und einen im wesentlichen (spitz) zulaufenden Randbereich 8 der beiden Textilstoffe 2, 2' definieren. Die Spitze ist abgeschnitten, so daß sich ein trapezförmiger Randbereich ergibt. Der gedachte Winkel, unter dem sich die Schrägkanten 10, 12 an der Spitze schneiden, beträgt etwa 90°.

Von jedem der beiden Textilstoffe 2, 2' stehen Florfäden 4 ab, die gegen die zu reinigende Fläche gewandt sind, um diese wirksam zu reinigen.

Der Randbereich 8 nimmt in Längsrichtung etwa 20% bis 30% der Gesamtlänge der Textilstoffe 2, 2' ein und hat im vorliegenden Beispiel eine Länge von etwa 5 bis 6 cm und eine Maximalbreite von 13 bis 14 cm.

Der erfindungsgemäße Reinigungshandschuh wird hergestellt durch Vernähen bzw. Einfassen der aufeinanderliegenden Textilstoffe 2, 2' an allen Randkanten mit Ausnahme des Öffnungsbereiches 6 und durch Umstülpen des derart gebildeten Handschuhs nach innen, so daß die Nähte in den Innenraum des Handschuhs gelangen und von außen nicht mehr sichtbar sind.

Alternativ werden die aneinander genähten Textilstoffe nicht nach innen gestülpt, so daß eine äußere Naht verbleibt. Diese Naht, geendelt oder eingefaßt, kann durch ein Einfaßband ähnlich dem Aufsatz 14 verstärkt werden. Das Einfaßband erstreckt sich dann längs aller Randkanten des Handschuhs.

Der erfindungsgemäße Reinigungshandschuh erlaubt insbesondere die Reinigung sich verjüngender, abgerundeter und schwer zugänglicher Flächen, Fugen, Ausnehmungen und Vertiefungen, die mit herkömmlichen rechteckig zugeschnittenen Reinigungshandschuhen nicht erreichbar sind.

## Patentansprüche

1. Reinigungshandschuh mit zwei aneinander befestigten Textilstoffen (2, 2'), von denen jeweils Florfäden (4) bzw. -fasern gegen eine zu reinigende Fläche abstehen, wobei die Textilstoffe an allen Randkanten mit Ausnahme eines Öffnungsbereichs (6) miteinander verbunden sind, dadurch gekennzeichnet, daß die Textilstoffe (2, 2') sich in einem dem Öffnungsbereich (6) gegenüberliegenden Randbereich (8) in der Breite verjüngen.

2. Reinigungshandschuh nach Anspruch 1, dadurch gekennzeichnet, daß die Textilstoffe (2, 2') in dem Randbereich (8) zwei einander gegenüberliegende Schrägkanten (10, 12) aufweisen.

3. Reinigungshandschuh nach Anspruch 2, dadurch gekennzeichnet, daß die Schrägkanten (10, 12) sich in einem Winkel von etwa 70° bis 110°, bevorzugt etwa 80° bis 100° schneiden.

4. Reinigungshandschuh nach Anspruch 1, dadurch gekennzeichnet, daß die Textilstoffe im Randbereich abgerundet sind.

5. Reinigungshandschuh nach einem der vorhergehenden Ansprüche, dadurch gekennzeichnet, daß der verjüngte Randbereich (8) in Längsrichtung etwa 20% bis 30% der Länge der Textilstoffe (2, 2') einnimmt.

6. Reinigungshandschuh nach einem der vorhergehenden Ansprüche, dadurch gekennzeichnet, daß der Randbereich etwa 5 bis 6 cm lang und etwa 13 bis 14 cm breit an seiner breitesten Stelle ist.

7. Reinigungshandschuh nach Anspruch 2, dadurch gekennzeichnet, daß der Randbereich (8) trapezförmig ausgebildet ist, wobei die Schrägkanten (10, 12) durch eine gerade, nach außen abschließende Anlagekante (16) miteinander verbunden sind.

8. Reinigungshandschuh nach Anspruch 7, dadurch gekennzeichnet, daß die Anlagekante (16) eine Länge zwischen 1,7 cm und 3,4 cm hat.

9. Reiniginngshandschuh nach Anspruch 7, dadurch gekennzeichnet, daß die Anlagekante (16) eine Länge aufweist, die 10% bis 25% der Breite der Textilstoffe beträgt.
